# EUROPÄISCHE PATENTSCHRIFT

(11) **EP 0 494 403 B1**
(45) Veröffentlichungstag und Bekanntmachung des Hinweises auf die Patenterteilung: **08.03.1995**
(21) Anmeldenummer: 91121477.3
(22) Anmeldetag: 14.12.1991
(51) Int. Cl.: B66B 23/24

(54) **Handlaufführung für Fahrtreppen oder Fahrsteige**
Handrail guide for moving staircase or pavement
Guidage pour une main coulante pour escaliers ou trottoirs roulants

(30) Priorität: 09.01.1991 DE 9100210 U
(43) Veröffentlichungstag der Anmeldung: 15.07.1992
(73) Patentinhaber: THYSSEN AUFZÜGE GMBH, 22096 Hamburg (DE)
(72) Erfinder: Henning, Gunter, Dipl.-Ing., W-2000 Oststeinbek (DE)
(74) Vertreter: Baronetzky, Klaus, Dipl.-Ing.

(56) Entgegenhaltungen:
- AT-B- 391 678
- DE-A- 1 475 219
- DE-A- 3 843 090
- DE-B- 1 556 331
- US-A- 4 968 176

## Beschreibung

Die Erfindung betrifft eine Handlaufführung für Fahrtreppen und Fahrsteige, gemäß dem Oberbegriff von Anspruch 1.

Aus der DE 38 43 090 A1 ist eine Fahrtreppe oder ein Fahrsteig mit einer gattungsgemäßen Handlaufführung bekannt, bei welcher Radialkugellager über durchgehende Achsen auf einem Führungsprofil für den Handlauf gelagert sind. Die Achse endet je im wesentlichen bündig mit der Seitenfläche des Führungsprofils. Um sie unverlierbar zu halten, kann die Achse dort je festgeschweißt werden, was eine entsprechend aufwendige Nachbearbeitung erfordert. Wenn die Achse nicht festgeschweißt ist, besteht zum einen die Gefahr, daß aufgrund der bei Fahrtreppen auftretenden Erschütterungen ein seitliches Verrutschen der Achse stattfindet und zum anderen, daß der üblicherweise aus weicherem Elastomer-Material bestehende Handlauf an den Durchtrittsstellen der Achsen je beschädigungsgefährdet ist oder zumindest dort die Reibung erhöht wird, zumal, wenn die betreffenden Handlaufführungen an den Balustradenköpfen vorgesehen sind.

Insbesondere im Bereich der Balustradenköpfe muß der Handlauf der Fahrtreppe oder des Fahrsteigs gut geführt sein. Zum einen soll die in den Handlauf einzuleitende Spannung gleichmäßig aufgebracht werden. Zum anderen soll die durch die Handlaufführung vorgegebene Walkarbeit des Handlaufs nach Möglichkeit durch die Laufrollen nicht weiter vergrößert werden.

Dementsprechend ist es vorgeschlagen worden, für eine Handlaufführung eine Vielzahl von Laufrollen in dem Führungsprofil auf eingeschweißten Achsen gleichverteilt je einzeln zu lagern. Diese Art der Lagerung weist einzelne Laufräder auf, die über die Erstreckung des Balustradenkopfes abwechselnd in der linken bzw. rechten U-förmigen Nut des Führungsprofils gelagert sind.

Eine derartige Handlaufführung ist recht aufwendig in der Herstellung. Dennoch sind von Fall zu Fall Reparaturen der einzelnen Laufrollen erforderlich, die zudem nur aufwendig durchzuführen sind.

Demgegenüber liegt der Erfindung die Aufgabe zugrunde, eine Handlaufführung gemäß dem Oberbegriff von Anspruch 1 zu schaffen, die eine geringere Reparaturanfälligkeit mit einem geringeren Reparaturaufwand verbindet, obwohl die Erwärmung des Handlaufs zumindest nicht zunimmt.

Diese Aufgabe wird erfindungsgemäß durch Anspruch 1 gelöst. Vorteilhafte Weiterbildungen ergeben sich aus den Unteransprüchen.

Ein besonderer Vorteil der erfindungsgemäßen Handlaufführung besteht in der leichten Montage und Austauschbarkeit der Laufrollen. Durch den erfindungsgemäßen Stützstreifen lassen sich je zwei Laufrollen auf einer Achse mit ausreichender Stabilität lagern, wobei die Tatsache günstig ausgenützt werden kann, daß das Führungsprofil systembedingt ohnehin im wesentlichen U- bzw. W-förmig ist. Die Achse bzw. der Stützstreifen wird so automatisch seitlich in dem Führungsprofil gehalten und stützt in vertikaler Richtung auf dem Mittelsteg aufliegend den Handlauf ab.

Besonders günstig ist die symmetrische Abstützung des Handlaufs durch die Laufrollen; hierdurch wird nämlich eine Querwalkung, wie sie durch eine zu große Handlaufspannung bei der vorgeschlagenen Lösung eintreten könnte, sicher vermieden.

Überraschend zeigte es sich, daß die Lebensdauer der Laufrollen verbessert wurde. Dies wird darauf zurückgeführt, daß die Laufrollen bei der erfindungsgemäßen symmetrischen Anordnung im wesentlichen nur radiale Lasten aufnehmen müssen, während bei der asymmetrischen Anordnung mit abwechselnd in der linken und rechten U-förmigen Nut angeordneten Laufrollen offenbar auch Scherkräfte eingeleitet werden, für deren Aufnahme die üblicherweise verwendeten Kugellager weniger geeignet sind.

Es versteht sich jedoch, daß anstelle der bekannten Kugellager auch andere Wälzlager als Laufrollenlager zum Einsatz gelangen können.

Erfindungsgemäß ist es besonders günstig, daß die etwa doch anfallende Reparatur einer Laufrolle erheblich geringeren Aufwand verursacht als bislang.

Es ist lediglich erforderlich, den Stützstreifen zu entnehmen und die betreffende Laufrolle, die im wesentlichen aus dem zugehörigen Kugellager besteht, von der Achse abzuziehen und dann dem erfindungsgemäßen Stützstreifen wieder einzusetzen.

Gemäß einer vorteilhaften Ausgestaltung der Erfindung ist es vorgesehen, daß der Stützstreifen aus einem flachen Band hergestellt ist, das beispielsweise aus Flachstahl, Tiefziehblech oder ähnlichem Material bestehen kann.

Zur Erstellung der bevorzugten Rundlaschenlager werden in Längsrichtung des Bandes verlaufende Schnitte oder Stanzungen parallel nebeneinander ausgerichtet angebracht und dann in einem Arbeitsgang der mittlere, so gebildete Bandsteg zu der unteren Rundlasche nach unten und die beiden äußeren so gebildeten Bandstege zu den beiden seitlichen Rundlaschen nach oben gebogen. In der Seitenansicht ergibt sich so in etwa eine kreisförmige Öffnung, in welche die Achse für die Laufrollen einsteckbar ist, wobei eine gewisse Klemmwirkung günstig ist.

Gemäß einer vorteilhaften Ausgestaltung der Erfindung wird der erfindungsgemäße Stützstreifen bei der Montage in dem Führungsprofil etwas unter Spannung gesetzt, so daß die Rundlaschenlager je die Achsen einklemmen.

Bei einer alternativen Ausgestaltung der Laufrollenlager ist der Stützstreifen U-förmig abgewinkelt und weist an seinen Seitenschenkeln je entsprechende Bohrungen für die Aufnahme der Laufrollenachsen auf.

Bei den beiden erwähnten Ausgestaltungen des erfindungsgemäßen Stützstreifens erfolgt die seitliche Abstützung der Achse für die Laufrollen innen an den Außenschenkeln des W-förmigen Führungsprofils. Die inneren Lagerschalen der verwendeten Wälzlager stützen dann wiederum an ihrer dem Stützstreifen zugewandten Seite diesen seitlich ab.

Es versteht sich, daß der Stützstreifen gewünschtenfalls mit Zentriervorrichtungen stets symmetrisch auf dem Führungsprofil gehalten sein kann. Zur Erzielung der gewünschten Zentrierung können beispielsweise Befestigungsmittel wie Schraubverbindungen verwendet werden, oder der Mittelsteg des Führungsprofils kann mit ausgestanzten und aufstellbaren Laschen versehen sein, die in entsprechende Zentrieröffnungen in dem Stützstreifen eintreten können.

Gemäß einer weiteren vorteilhaften Ausgestaltung ist es vorgesehen, den erfindungsgemäßen Stützstreifen lediglich im Bereich des Balustradenkopfes anzubringen und dort endseitig zu befestigen, beispielsweise durch entsprechende Schraubverbindungen. Hierbei ist es ferner günstig, die Anordnung der Laufrollen im wesentlichen gleichmäßig vorzusehen und die Anzahl der Rollen pro Längeneinheit gegen Ende des Balustradenkopfes je auszudünnen. Hiermit läßt sich eine besonders günstige Anpassung an die auftretenden Belastungsverhältnisse realisieren.

Weitere Vorteile, Einzelheiten und Merkmale der Erfindung ergeben sich aus der nachstehenden Beschreibung eines Ausführungsbeispiels anhand der Zeichnung.

Es zeigen:
- Fig. 1: einen Schnitt durch eine erfindungsgemäße Handlaufführung gemäß einem Ausführungsbeispiel der Erfindung;
- Fig. 2: eine Draufsicht auf einen erfindungsgemäßen Stützstreifen zur Verwendung in der Ausführungsform gemäß Fig. 1; und
- Fig. 3: einen Schnitt des Stützstreifens gemäß Fig. 2, gesehen in Richtung der in Fig. 2 dargestellten Pfeile.

Die in Fig. 1 dargestellte Handlaufführung 10 weist ein Führungsprofil 12 auf, über welches ein Handlauf 14 geführt ist. Das Führungsprofil 12 ist auf einer Balustraden-Glasscheibe 16 abgestützt, die Teil einer im übrigen nicht dargestellten Balustrade ist.

Erfindungsgemäß ist in dem Raum zwischen dem Führungsprofil 12 und dem Handlauf 14 ein Stützstreifen 18 aufgenommen, der Laufrollen 20 und 22 über eine Achse 24 trägt.

Der im wesentlichen konventionell ausgebildete Handlauf 14 rollt somit auf den Laufrollen 20 und 22 ab. Als Abhebeschutz ist der Handlauf 14 zudem in bekannter Weise endseitig einwärts gebogen. Die dortigen Enden 26 und 28 des Handlaufs 14 liegen beim Anheben des Handlaufs 14 an auswärts schräg nach unten gewandten Schrägflächen an, die je durch einen Abschlußfalz 30 und 32 des Führungsprofils 12 gebildet sind.

Die Achse 24 ist - wie aus Fig. 2 und 3 besser ersichtlich ist - in einem Rundlaschenlager 34 mittig aufgenommen, das in dem Führungsprofil 12 durch eine entsprechende Verformung, zweckmäßigerweise eine Kaltverformung, ausgebildet ist.

Das Rundlaschenlager 34 weist eine mittige Lasche 36 auf, die bündig auf einem Mittelsteg 37 des Führungsprofils 12 aufliegt. Ferner weist das Rundlaschenlager 34 zwei seitliche Rundlaschen 38 und 40 auf, die die Achse 24 übergreifen und ebenfalls in dem Stützstreifen 18 ausgebildet sind.

An den Mittelsteg 37 des Führungsprofils 12 schließen sich seitlich U-förmige Nuten 42 und 44 an, die in an sich bekannter Weise einen schräg nach außen auf die Enden 26 und 28 zu ansteigenden Nutengrund 43 und 45 aufweisen. In die Nuten 42 und 44 hinein erstrecken sich die je unteren Teile der Laufrollen 20 und 22.

Aufgrund der querliegenden Anordnung der Achse 24 über dem Mittelsteg 37 ist es günstig, die Eintauchtiefe der Balustradenglasscheibe in die entsprechende Mittelnut 46 des Führungsprofils 12 gering zu halten. Durch die geringe Einstecktiefe läßt sich die gewünschte elegante Flachbauweise des Handlaufs 14 auf der Balustraden-Glasscheibe 16 realisieren. Besonders günstig in diesem Zusammenhang ist es, daß wenn - aus welchen Gründen auch immer - eine noch größere Einstecktiefe der Balustradenglasscheibe 16 in die Mittelnut 46 gewünscht ist, diese bei gleicher Eleganz durch eine noch größere Schrägstellung der Nutengrunde 43 und 45 der Nuten 42 und 44 realisiert werden kann. Hierbei läßt sich nämlich zugleich eine noch verminderte Verkantungsneigung von etwa versehentlich eingesteckten Schirmen, Stöcken od. dgl. unter den Handlauf realisieren.

Wie aus Fig. 1 ersichtlich ist, weisen die Laufrollen 20 und 22 je innere Lagerringe 50 und äußere Lagerringe 52 auf. Die inneren Lagerringe 50 weisen eine etwas größere Breite auf, so daß sie sich seitlich an dem Führungsprofil 12 und dem Stützstreifen 18 beidseitig der Nuten 42 bzw. 44 abstützen können. Dennoch können die äußeren Lagerringe 52 kugelgelagert frei laufen und den Handlauf 14 abrollen lassen.

Die größere Breite der Lagerringe 50 gegenüber den Lagerringen 52 ist auch aus Fig. 2 ersichtlich. In der dargestellten Weise besteht ein Rundlaschenlager 34 aus den beiden seitlichen Rundlaschen 38 und 40 und der mittigen Rundlasche 36. Die seitliche Rundlasche 38 ist von der mittigen Rundlasche 36 durch eine Stanzung 54 getrennt, und die seitliche Rundlasche 40 ist von der mittigen Rundlasche 36 durch eine Stanzung 56 getrennt. Zur Herstellung des erfindungsgemäßen Stützstreifens 18 wird zunächst ein entsprechend abgeschnittener Streifen aus Tiefziehblech mit den gleichmäßig beabstandeten Stanzungen 54 und 56 versehen und dann mit einem Tiefziehwerkzeug bzw. einer kleinen Presse das gewünschte Rundprofil ausgeformt. Hierbei verkürzt sich das Tiefziehblech in seiner Länge, ohne daß jedoch besondere innere Spannungen entstünden. Dementsprechend ist ein Spannungsfreiglühen nicht erforderlich.

Die so ausgebildeten Rundlaschenlager 34 werden dann mit Achsen 24 bestückt, auf denen gegebenenfalls einseitig bereits eine Laufrolle 20 oder 22 aufgesteckt ist. Die inneren Lagerschalen 50 haben gegenüber der Achse 24 nur ein ganz geringes Übermaß, so daß die einmal aufgesteckte Laufrolle 20 und 22 nicht abfällt, jedoch mit entsprechendem Kraftaufwand abgezogen werden kann.

Aus Fig. 3 ist ersichtlich, in welcher Weise die Rundlaschen 36 einerseits bzw. 38 und 40 andererseits je ein Rundlaschenlager 34 bilden. Es ist ersichtlich, daß die in der seitlichen Projektion von den Rundlaschen abgedeckte Fläche nahezu kreisförmig ist und gut für die Aufnahme der zylindrischen Achsen geeignet ist.

Es versteht sich, daß die Erfindung nicht auf das dargestellte Ausführungsbeispiel beschränkt ist. Beispielsweise ist es in Abwandlung des dargestellten Ausführungsbeispiels möglich, lediglich die Achse 24 seitlich in der insgesamt durch das Führungsprofil 12 gebildeten W-förmigen Nut, die sich aus den U-förmigen Nuten 42 und 44 und der von diesen abgewandten Mittelnut 46 zusammensetzt, abzustützen. Diese Ausgestaltung ermöglicht die Verwendung schmaler Innen-Lagerschalen 50, so daß Standard-Kugellager als Laufrollen 20, 22 zum Einsatz gelangen.

Auch versteht es sich, daß anstelle der dargestellten Ausgestaltung mit einer untenliegenden, d.h. der Balustradenglasscheibe 16 zugewandten, mittigen Rundlasche 36 und zwei außenliegenden Rundlaschen 38 und 40 die Anordnung genau andersherum getroffen werden kann, so daß die mittige Rundlasche 36 dem Handlauf 14 benachbart ist.

Ferner ist die Verwendung eines erfindungsgemäßen Stützstreifens 18 nicht auf Balustradenköpfe beschränkt. Beispielsweise können entsprechede Stützstreifen über den gesamten Verlauf der Fahrtreppe oder des Fahrsteigs - bei bedarfsangepaßter Laufrollenverteilung - eingesetzt werden, wobei sogar ein Einsatz an Bogenfahrtreppen möglich ist.

## Patentansprüche

1. Handlaufführung für Fahrtreppen oder Fahrsteige, mit einem Führungsprofil, das insbesondere an einem Balustradenkopf der Fahrtreppe oder des Fahrsteigs zur rollengestützten Umführung eines Handlaufs in den Rücklauf befestigt ist, und mit einer Mehrzahl von Laufrollen, auf welchen der Handlauf abrollt, dadurch **gekennzeichnet,** daß ein Stützstreifen (18) die Laufrollen (20, 22) lagert und daß der Stützstreifen (18) von dem Führungsprofil (12) separat und für die Aufnahme in oder die Anlage an dem Führungsprofil (12) ausgebildet ist und sich auf diesem abstützt.

2. Handlaufführung nach Anspruch 1, dadurch gekennzeichnet, daß der Stützstreifen (18) je Achsen (24) für die Laufrollen (20, 22) trägt, die in dem Führungsprofil (12) seitlich abgestützt sind.

3. Handlaufführung nach Anspruch 1, dadurch gekennzeichnet, daß die Achsen (24) für die paarweise angeordneten Laufrollen (20, 22) den an dieser Stelle eine Ausnehmung aufweisenden Stützstreifen (18) durchtreten.

4. Handlaufführung nach einem der vorhergehenden Ansprüche, dadurch gekennzeichnet, daß der Stützstreifen (18) als flaches Band ausgebildet ist.

5. Handlaufführung nach einem der vorhergehenden Ansprüche, dadurch gekennzeichnet, daß die Laufrollen (20, 22) auf Rundlaschenlagern (34) gelagert sind, deren Rundlaschen (36, 38, 40) in seitlicher Ansicht im wesentlichen einen Kreis aufspannen.

6. Handlaufführung nach einem der vorhergehenden Ansprüche, dadurch gekennzeichnet, daß Rundlaschenlager (34) für die Lagerung der Achsen (24) der Laufrollen (20, 22) zwei seitliche Rundlaschen (38, 40) aufweisen, die durch Stanzungen (54, 56) des Stützstreifens (18) von einer mittigen, in die den seitlichen Rundlaschen (38, 40) abgewandte Richtung gebogene Rundlasche (36) getrennt sind.

7. Handlaufführung nach einem der vorhergehenden Ansprüche, dadurch gekennzeichnet, daß zwei seitliche Rundlaschen (38, 40) als Lagerstellen für Achsen (24) der Laufrollen (20, 22) dem Handlauf (14) zugewandt gewölbt sind.

8. Handlaufführung nach einem der vorhergehenden Ansprüche, dadurch gekennzeichnet, daß die Laufrollenachse (24) auf einem Mittelsteg (37) des Führungsprofils (12) zumindest mittelbar aufliegt.

9. Handlaufführung nach einem der vorhergehenden Ansprüche, dadurch gekennzeichnet, daß ein Mittelsteg (37) des Führungsprofils (12) zum Befestigen des Handlaufs (14) auf der Balustrade aufliegt und eine zugehörige Mittelnut (46) insbesondere die Balustradenglasscheibe (16) umklammert.

10. Handlaufführung nach einem der vorhergehenden Ansprüche, dadurch gekennzeichnet, daß die Laufrollen (20, 22) durch Kugellager gebildet sind, die sich in U-förmigen Nuten (42, 44) des Führungsprofils (12) seitlich des Mittelstegs (37) erstrecken und auf deren äußeren Lagerringen (52) der Handlauf (14) abläuft.

11. Handlaufführung nach einem der vorhergehenden Ansprüche, dadurch gekennzeichnet, daß der Stützstreifen (18) den Balustradenkopf umspannend endseitig befestigt, insbesondere verschraubt ist.

## Claims

1. A handrail guide for moving walkways or escalators, having a guide profile which, in particular, is secured to a balustrade head of the moving walkway or escalator for the roller-supported guidance of a handrail in return travel, and having a plurality of rollers on which the handrail rolls, characterised in that the rollers (20, 22) are mounted on a support strip (18) and in that the support strip (18) is formed separately from the guide profile (12) and for accommodation in or abutment on the guide profile (12) and is supported on the latter.

2. A handrail guide according to Claim 1, characterised in that the support strip (18) carries respective spindles (24) for the rollers (20, 22) which are supported laterally in the guide profile (12).

3. A handrail guide according to Claim 1, characterised in that the spindles (24) for the rollers (20, 22) arranged in pairs pass through the support strip (18) which at this location has a recess.

4. A handrail guide according to any one of the preceding Claims, characterised in that the support strip (18) is in the form of a flat band.

5. A handrail guide according to any one of the preceding Claims, characterised in that the rollers (20, 22) are mounted on round strap mountings (34), the round straps (36, 38, 40) of which substantially span a circle in side view.

6. A handrail guide according to any one of the preceding Claims, characterised in that round strap mountings (34) for mounting the spindles (24) of the rollers (20, 22) have two lateral round straps (38, 40) which are separated by punched portions (54, 56) of the support strip (18) from a central round strap (36) bent in a direction turned away from the lateral round straps (38, 40).

7. A handrail guide according to any one of the preceding Claims, characterised in that two lateral round straps (38, 40) are curved towards the handrail (14) to form bearings for spindles (24) of the rollers (20, 22).

8. A handrail guide according to any one of the preceding Claims, characterised in that the roller spindle (24) is supported at least indirectly on a central web (37) of the guide profile (12).

9. A handrail guide according to any one of the preceding Claims, characterised in that a central web (37) of the guide profile (12) is supported on the balustrade for the fastening of the handrail (14) and an associated central groove (46) embraces in particular the glass pane (16) of the balustrade.

10. A handrail guide according to any one of the preceding Claims, characterised in that the rollers (20, 22) are formed by ball bearings which extend into U-shaped grooves (42, 44) of the guide profile (12) laterally of the central web (37) and on the bearing races (52) of which the handrail (14) runs.

11. A handrail guide according to any one of the preceding Claims, characterised in that the support strip (18) is secured, in particular screwed, to the balustrade head so as to embrace it at the end.

## Revendications

1. Guidage pour main courante pour escaliers ou trottoirs roulants, avec un profilé de guidage, qui est en particulier fixé sur une tête de balustrade de l'escalier ou du trottoir roulant pour la déviation sur le trajet de retour d'une main courante avec support sur des galets, et avec une pluralité de galets de roulement, sur lesquels la main courante roule, caractérisé en ce qu'une bande d'appui (18) supporte les galets de roulement (20, 22) et en ce que la bande d'appui (18) est formée séparément du profilé de guidage (12) et en vue de la réception dans ou de l'appui sur le profilé de guidage (12) et s'appuie sur celui-ci.

2. Guidage pour main courante selon la revendication 1, caractérisé en ce que la bande d'appui (18) porte des axes (24) pour les galets de roulement (20, 22), qui sont appuyés latéralement dans le profilé de guidage (12).

3. Guidage pour main courante selon la revendication 1, caractérisé en ce que les axes (24) pour les galets de roulement (20, 22) disposés par paires traversent la bande d'appui (18) présentant à cet endroit un évidement.

4. Guidage pour main courante selon l'une ou l'ensemble des revendications précédentes, caractérisé en ce que la bande d'appui (18) est conçue comme un bandeau plat.

5. Guidage pour main courante selon l'une ou l'ensemble des revendications précédentes, caractérisé en ce que les galets de roulement (20, 22) sont supportés sur des paliers à éclisses rondes (34), dont les éclisses rondes (36, 38, 40) forment sensiblement un cercle en vue latérale.

6. Guidage pour main courante selon l'une ou l'ensemble des revendications précédentes, caractérisé en ce que des paliers à éclisses rondes (34) présentent pour supporter les axes (24) des galets de roulement (20, 22) deux éclisses rondes (38, 40) latérales, qui sont séparées par des découpes (54, 56) de la bande d'appui (18) d'une éclisse ronde (36) centrale, courbée dans la direction opposée aux éclisses rondes (38, 40).

7. Guidage pour main courante selon l'une ou l'ensemble des revendications précédentes, caractérisé en ce que deux éclisses rondes (38, 40) servant de supports de palier pour des axes (24) des galets de roulement (20, 22) sont courbées en direction de la main courante (14).

8. Guidage pour main courante selon l'une ou l'ensemble des revendications précédentes, caractérisé en ce que l'axe de galet de roulement (24) repose au moins directement sur une barrette centrale (37) du profilé de guidage (12).

9. Guidage pour main courante selon l'une ou l'ensemble des revendications précédentes, caractérisé en ce qu'une barrette centrale (37) du profilé de guidage (12) repose pour la fixation de la main courante (14) sur la balustrade et une rainure centrale (46) associée enserre en particulier la vitre de la balustrade (16).

10. Guidage pour main courante selon l'une ou l'ensemble des revendications précédentes, caractérisé en ce que les galets de roulement (20, 22) sont formés par des roulements à billes, qui s'étendent dans des rainures en U (42, 44) du profilé de guidage (12) sur le côté de la barrette centrale (37) et sur les anneaux de roulement (52) extérieurs desquels la main courante (14) circule.

11. Guidage pour main courante selon l'une ou l'ensemble des revendications précédentes, caractérisé en ce que la bande d'appui (18) est fixée, en particulier vissée, à son extrémité en entourant la tête de balustrade.
